# EUROPÄISCHE PATENTANMELDUNG

(11) **EP 1 319 570 A1**
(43) Veröffentlichungstag der Anmeldung: **18.06.2003**
(21) Anmeldenummer: 01129777.7
(22) Anmeldetag: 14.12.2001
(51) Int. Cl.: B61L 1/08, B61L 29/28, G01R 33/44

(54) **Verfahren und System zur Detektion von Objekten längs eines Geleises**

(71) Anmelder: Siemens Schweiz AG, 8047 Zürich (CH)
(72) Erfinder: Zehnder, Hanspeter, 8536 Hüttwilen TG (CH)
(74) Vertreter: Fischer, Michael, Dr.

(57) **Zusammenfassung**

Zum Nachweis, ob ein Streckenabschnitt oder ein Gleisabschnitt (1) von einem Eisenbahnwagen oder einem fremden Objekt (6) belegt ist, sind längs eines Geleises (1) in einem Abstand (a) von der Gleisachse (2) Detektoren (D₁, D₂, ..) in frei wählbaren Zwischenräumen (d₃₄, d₄₅, usw.) installiert. Die Detektoren arbeiten vorzugsweise nach dem NMR-Verfahren (Nuclear Magnetic Resonance). Auf ausgesandte Pulspakte werden die Antwortsignale der Detektoren (D₁, D₂, ..) mittels einer Fouriertransformation in den Frequenzraum transformiert. Ein in der Umgebung eines Detektors (D3) befindliches Objekt (6) beeinflusst das Magnetfeld so, dass praktisch kein Antwortsignal entsteht. Nach erfolgter Fouriertransformation sind die Empfangssignale (P₁, P₂, usw.) den Detektoren (D₁, D₂, ..) zuordenbar. Auf diese Weise kann eine allfällige Belegung durch ein Objekt (6) eines Gleisabschnittes (1) ortsgenau festgestellt werden.

## Beschreibung

Die vorliegende Erfindung betrifft ein Verfahren und ein System zur Detektion von Objekten längs eines Geleises nach dem Oberbegriff des Patentanspruchs 1 bzw. 10.

Der Nachweis, ob ein Streckenabschnitt oder ein Gleisabschnitt von einem Eisenbahnwagen belegt ist, kann zum Beispiel mit den folgenden Mitteln vorgenommen werden:
i) Streckenabschnitte werden mit sogenannten Achszählern überwacht. Sowohl beim Eintritt eines Zuges in einen Streckenabschnitt wie auch beim Verlassen des betreffenden Abschnittes werden die Achsen gezählt und bei Gleichheit erfolgt eine Freimeldung dieses Streckenabschnittes.
ii) Speziell kürzere Gleisabschnitte wie z.B. Weichen werden mit sogenannten Gleisstromkreisen gesichert, in dem eine Schiene gegenüber der anderen Schiene elektrisch isoliert ist. Durch das Befahren eines solchen Abschnittes wird durch die Räder einer Achse ein Stromkreis geschlossen und dadurch kann ein Belegtzustand abgeleitet werden.

Die vorstehend genannten Techniken arbeiten zuverlässig, sie sind jedoch auf die Belegung eines Geleiseabschnittes durch Eisenbahnwagen und Lokomotiven beschränkt. Ein Auto, das z.B. auf einem Bahnübergang steckengeblieben ist, kann mit den vorstehend genannten Mitteln nicht festgestellt werden. Das Verfahren mit den Gleisstromkreisen ist im Winterdienst mit Salzeinsatz z.B. im Bereich von Bahnhöfen oder Bahnübergängen Störungen unterworfen, da das auf dem Trasse befindliche Salzwasser einen relativ geringen Widerstand hat und zwischen zwei Schienen eine flächige elektrische Leitung bildet. Dieser Effekt von Fehldetektionen tritt sowohl bei einem Gleichstromkreis wie auch bei Anwendung eines Signals von einigen kHz auf. Eine Wiederholung einer Messung innerhalb von einigen Sekunden liefert keine neue Zustandsinformation.

In der Schrift WO 98/58829 mit der Bezeichnung "Vehicle Presence System" ist ein System offenbart, bei dem längs einer Eisenbahnstrecke im Gleisbett passive magnetische Detektoren angeordnet sind, um die Gleisbelegung in der Umgebung eines Bahnüberganges festzustellen. Die Detektion erfolgt über einen Vergleich von Signalen, die vorgängig bei Abwesenheit von Objekten gespeichert werden und von Signalen, die zu einem durch die Detektion bestimmten Zeitpunkt erfasst und mit den gespeicherten Signalen. Diese "Vehicle Presence System" ist zwar sehr zweckmässig, jedoch mit einem hohen schaltungstechnischen Aufwand verbunden und ist bezüglich der Anzahl einsetzbarer Induktionsspulen stark limitiert.

Der vorliegenden Erfindung liegt daher die Aufgabe zugrunde ein Verfahren und ein System zur Detektion von Objekten längs eines Geleises anzugeben, das mit einem geringen schaltungstechnischen Aufwand realisierbar ist, unabhängig von direkten und indirekten Witterungseinflüssen ist und eine Ueberwachung einer Strecke einschliesslich der unmittelbaren Umgebung mit skalierbarer Auflösung erlaubt.

Diese Aufgabe wird durch die im Patentanspruch 1 und 10 angegebenen Massnahmen gelöst. Vorteilhafte Ausgestaltungen der Erfindung sind in weiteren Ansprüchen angegeben.

Durch die Verfahrensschritte, wonach
A Antwortsignale auf ein an Detektoren ausgesendetes Pulspaket erfasst werden;
B die erfassten Antwortsignale werden in ein Signal im Frequenzraum transformiert;
C die in den Frequenzraum transformierten Antwortsignale werden mit vorgängig gespeicherten Antwortsignalen verglichen, die bei gesicherter Abwesenheit eines Objektes gemäss den Verfahrensschritten A und B gespeichert wurden, wobei eine festgestellte Ungleichheit als Vorhandensein eines Objektes bewertet wird;
ist ein Verfahren geschaffen, dass unabhängig von den Witterungseinflüssen ist und auf robuste Weise eine Erkennung von Objekten längs und in unmittelbarer Umgebung eines Geleises erlaubt. Das erfindungsgemässe Verfahren ist insoweit ein statisches Verfahren, als zweifelhaften Resultaten eine Prüfung des Geleises auf das Vorhandensein von Objekten mehrmals wiederholt werden kann, ohne dass eine Besichtigung vor Ort vorgenommen werden muss.

So können sich die folgenden Vorteile zusätzlich ergeben:
i) Dadurch dass
   die Detektoren längs des Geleises in frei wählbarer Sequenz positionierbar sind;
   kann das Verfahren optimal auf die mutmasslichen Gefahrenstellen beschränkt werden (Patentanspruch 2).
ii) Dadurch dass
   die Detektoren neben dem Geleise positionierbar sind;
   kann ein System zur Durchführung des erfindungsgemässen Verfahrens installiert und gewartet werden, ohne dass der Eisenbahnbetrieb deswegen unterbrochen werden muss (Patentanspruch 3).
iii) Dadurch dass
   im Verfahrensschritt C die in den Frequenzraum transformierten Antwortsignale den Detektoren zuordenbar ist;
   kann ein durch einen Detektor festgestelltes Objekt genau lokalisiert werden und es kann ein Interventionsdetachement genau an die betreffende Stelle der Eisenbahnstrecke dirigiert werden (Patentanspruch 7).
iv) Dadurch dass
   dass im Verfahrensschritt C eine Auswahl von in den Frequenzraum transformierten Antwortsignalen auf die in einem festern Zeitraster ausgesandten Pulspakte gespeichert wird;
   lässt sich eine langsam eintretende Veränderung des Systems zur Durchführung des erfindungsgemässen Verfahrens besonders gut erkennen. Dadurch ist einerseits möglich, die ursprünglich gespeicherten Antwortsignale im Frequenzraum mittels eines statistischen Verfahrens zu korrigieren und andererseits kann exakt ein Logbuch über den Zustand des genannten System geführt werden (Patentanspruch 9).

Die Erfindung wird nachfolgend anhand der Zeichnung beispielsweise näher erläutert. Dabei zeigen:
- Figur 1a: Mit Detektoren versehener Streckenabschnitt zur Durchführung des erfindungsgemässen Verfahrens
- Figur 1b: Zuordnung von Signalen nach erfolgter Transformation in den Frequenzraum;
- Figur 2: Aufbau eines Detektors;
- Figur 3: Darstellung von ausgesandtem Pulspaket, Signalverlauf für Gradientenspule und Antwortsignal.

Figur 1a zeigt einen Streckenabschnitt in der Uebersicht. Parallel zu einem Geleise 1 sind in einem Abstand a von der Gleisachse 2 Metalldetektoren D₁, D₂, .., in freiwählbaren Zwischenräumen, .., d₃₄, d₄₅, .. angeordnet sind (nicht vollständig in Fig. 1a dargestellt und aufgezählt). Diese Zwischenräume ergeben sich aus den betrieblichen Erfordernissen einer Bahnverwaltung; typische Grössenordnungen für diese Zwischenräume betragen 5 m .. 200 m, für den Abstand a zur Gleisachse 3 bis 6 m. Die Metalldetektoren - im folgenden kurz Detektoren D₁, D₂, .. genannt, sind mit einer Sende/Empfangseinheit 5 verbunden, wobei ein Detektor Dₙ geometrisch gesehen der letzte Detektor ist. Der Index n steht dabei für die maximale Anzahl Detektoren, wobei typische Werte für n in der Grössenordnung 10 .. 100 liegen.

Figur 2 zeigt den Aufbau eines nach dem Verfahren NMR (Nuclear Magnetic Resonance) arbeitenden Detektors D₁, der einen Permanentmagneten 10, eine Gradientenspule 11 und eine Sende/Empfangsspule 14 enthält. Der Permanentmagnet 10 ist hufeisenförmig, im Luftspalt ist eine Wasserprobe 12 angeordnet, die sowohl von der Gradientenspule 11 wie auch von der Sende/Empfangsspule 14 umgeben ist. Dabei ist konstruktiv vorzusehen, dass das in der Sende-/Empfangsspule 14 erzeugte B-Feld orthogonal zum B-Feld des Permanentmagneten 10 steht. Die Wasserprobe 12 besteht aus einem mit destilliertem Wasser gefüllten Glaskörper, ein typisches Innenvolumen (auch Messvolumen genannt) des Glaskörpers liegt in der Grössenordnung von 0.5 cm . Die Ausgestaltung des Messvolumens muss so sein, dass einerseits eine möglichst hohe Signalintensität erreicht wird - dies als Vorteil eines relativ grossen Messvolumens - und andererseits muss über das entsprechende Messvolumen eine grosse Homogenität des Permanentmagnetfeldes gewährleistet sein. Die H-Kerne der Wassermoleküle H₂O eignen sich besonders für das Verfahren NMR. Die sogenannte Larmorfrequenz des H-Kerns beträgt 42MHz/Tesla. Die Signalintensität des Antwortsignals S_{R} wird massgeblich von der Homogenität des Magnetfeldes im Luftspalt bestimmt. Relativ grosse metallische Gegenstände in unmittelbarer Nähe des Permanentmagneten beeinflussen die Homogenität des Magnetfeldes im Luftspalt, was zu einer Linienverbreiterung und somit nahezu oder gänzlich zu einer Auslöschung des NMR-Signals führt. Die Struktur und Wirkungsweise eines solchen Detektors D₁ wird vom Fachmann als sogenannter NMR-Detektor bezeichnet. Die einzelnen Detektoren D₁, D₂ usw. sind individuell durch eine je eigene Windungszahl N₁, N₂, .. der Gradientenspule 11 gekennzeichnet. Die Gradientenspulen 11 der einzelnen Detektoren D₁, D₂ usw. sind parallel miteinander verbunden und an einen Gradientenverstärker (nicht in der Fig. 1a eingezeichnet) angeschlossen. Der Gradientenverstärker kann dabei Teil der Sende-/Empfangseinheit 5 sein. Die einzelnen Sende/Empfangsspulen 14 sind vorzugsweise parallel an die Sende/Empfangseinheit 5 angeschlossen; es ist auch eine serielle Anschaltung möglich.

In Figur 3 unten ist ein Pulspaket S_{P} (auch Sendepuls genannt) dargestellt, das von der Sende-/Empfangseinheit 5 zu den Detektoren D₁, D₂, usw. ausgesandt wird. Unmittelbar vorher wird vom Gradientenverstärker ein Rechtecksignal S_{A} an die Gradientenspulen 11 angelegt. Die Dauer t_{A} dieses Rechtecksignals S_{A} liegt, je nach Akquisitionszeit oder auch Beobachtungszeit genannt t_{A}, bei ca. 2 s. Zusammen mit der individuellen Windungszahl der Gradientenspule 11 kann für jedem Detektor D₁, D₂, usw. ein zum Permanentmagnetfeld individuelles Zusatzfeld überlagert werden. Dabei wird dieses Zusatzfeld auf die örtliche Position des betreffenden Detektors Dₖ abgestimmt . Die Abstimmung kann dabei auch in der Auswerteeinheit mit Korrekturwerten vorgenommen werden. Durch die je individuelle Windungszahl N₁, N₂ der Gradientenspule der längs eines Geleises 1 angeordneten Detektoren D₁, D₂ ergibt sich auch je ein detektorindividuelles Frequenzband für das Antwortsignal S_{R} auf ein ausgesandtes Pulspaket S_{P}. Die Pulsbreite t_{P} muss so gewählt werden, dass alle Wasserstoffatome in den verschiedenen Detektoren D₁, D₂, usw. gleichzeitig angeregt werden können. Das bedeutet, dass die Bandbreite des Pulses S_{P} deutlich grösser sein muss als die Frequenzabweichung zwischen der tiefsten und höchsten Messfrequenz. Nachfolgend werden typische Werte für das Pulspakt S_{P} angegeben:

| | |
|---|---|
| Trägerfrequenz: | 21 MHz (Bei B₀ = 0,5 Tesla) |
| Pulsbreite: | 5 µs |

Das Antwortsignal S_{R} eines Detektors D auf ein ausgesandtes Pulspaket S_{P} ist in der Fig. 3 ebenfalls im Zeitbereich dargestellt. Die typische Beobachtungszeit (Akquisitionszeit) liegt bei 1 s, die Amplitude im Bereich von mV. In der Sende/Empfangseinheit 5 oder in einer zugeordneten Auswerteeinheit wird das Antwortsignal S_{R} mittels einer Fouriertransformation in den Frequenzraum abgebildet. Das Ergebnis dieser Abbildung der Antwortsignale S_{R} ist mit einem vereinfacht dargestellten Kurvenverlauf S_{Rf} der Figur 1b zu entnehmen. Dabei sind in einer gebrochenen Skala - als solche jedoch nicht dargestellt - die aufgrund der individuellen Windungszahl N₁, N₂, usw. verschiedenen Antwortsignale P₁, P₂, usw. dargestellt. Es wird angenommen, dass in der Umgebung des Detektors D3 sich ein metallisches Objekt 6 befindet, dass das Magnetfeld bei der Wasserprobe so beeinträchtigt, dass auf ein ausgesandtes Pulspaket im Frequenzraum kein oder gemäss der Skala kein darstellbares Antwortsignal P3 entsteht. Dadurch lässt sich die Information ableiten, dass die Strecke längs des Geleises 1 belegt ist und demzufolge keine Einstellung eines Signals für eine Durchfahrt eines Zuges vorgenommen werden darf.

Nach erfolgter Erläuterung der Infrastruktur sieht eine Implementation des erfindungsgemässen Verfahrens vor, dass nach erfolgter Installation des vorgenannten Systems längs eines Geleises 1 die auf ausgesandte Pulspakte S_{P} in den Frequenzraum transformierten den Detektoren D₁, D₂ zuzuordnenden Antwortsignale P₁, P₂ entweder in der Sende-/Empfangseinheit 5 oder in einer zugeordneten Auswerteeinheit gespeichert werden. Diesen gespeicherten Antwortsignalen P₁, P₂, P₃, usw. können dabei pauschal für alle die gleichen oder individuelle Toleranzbänder zugeordnet werden. Für die Durchführung des erfindungsgemässen Verfahrens werden das vorgängig genannte Rechtecksignal zur Akquisition sowie das Pulspaket S_{P} in einem festen Zeitraster oder bedarfsweise ausgesandt. Die dadurch eingehenden Antwortsignale S_{R} werden in den Frequenzraum transformiert und mit den gespeicherten Antwortsignal P₁, P₂, P₃, usw. verglichen. Eine Ungleichheit bzw. einer Ungleichheit ausserhalb eines vorgenannten Toleranzbandes führt zur Erzeugung eines Signals, aus dem eine Belegung des betreffenden Geleises 1 oder Gleisabschnittes hervorgeht. Durch ein Aussenden in einem festen Zeitraster von z.B. 5 s kann insbesondere vorgesehen werden, eine Auswahl der entstehenden Antwortsignale zu speichern, z.B. jeder 10. oder jedes 50. Signalverlauf S_{RF}. Diese Speicherung erlaubt insbesondere, eine langsame Veränderung zu erkennen und entweder ein Warnsignal bezüglich der Funktionstüchtigkeit des Systems zu erzeugen und/oder durch ein statistisches Verfahren die gespeicherten Antwortsignale zu korrigieren. Dabei ist zu beachten, dass Ausreisser nicht in dieser sogenannten Autokalibration Eingang finden.

Die vorstehend beschriebene Ausführungsform des erfindungsgemässen Verfahrens war primär auf die Detektion von eisenbahnfremden Objekten 6 ausgerichtet. Das vorgeschlagene Verfahren kann aber auch für den Eisenbahnbetrieb selber und die Verfolgung eines Zuges längs eines Gleisabschnitts angewandt werden.

Das erfindungsgemässe System und Verfahren ist nicht auf die vorstehend beschriebene Ausführungsform beschränkt, möglich sind weitere Auswertungsverfahren, insbesondere mittels einer zweidimensionalen Fouriertransformation um Laufzeitverschiebungen eliminieren zu können. Dies stellt den allgemeineren Fall des vorstehend beschriebenen Ausführungsbeispiels dar, bei dem der Laufzeiteinfluss vernachlässigbar ist. Das vorstehend erläuterte Verfahren ist nicht auf die Eisenbahntechnik beschränkt, sondern kann z.B. in einer Matrixanordnung von Detektoren in einem Abstand von z.B. 0,5 m auch für die Detektion von metallischen Objekten wie Minen angewendet werden.

### Liste der verwendeten Bezugszeichen und Abkürzungen

- 1: Geleise
- 2: Gleisachse
- 5: Sende-/Empfangseinheit
- 6: Objekt, metallisch
- 10: Permanentmagnet
- 11: Gradientenspule
- 12: Wasserprobe
- 14: Sende-/Empfangsspule
- a: Abstand der Detektoren D₁, D₂ von der Gleisachse
- D, D₁, D₂ , Dₖ, Dₙ: Detektoren
- d₃₄: Abstand zwischen den Detektoren D₃ und D₄
- d₄₅: Abstand zwischen den Detektoren D₄ und D₅
- N₁, N₂: Windungszahl der Gradientenspule des Detektors D₁, D₂
- NMR: Nuclear Magnetic Resonance
- P₁, P₂,: Antwortsignal des betreffenden Detektors D₁, D₂ im Frequenzraum
- S_{A}: Rechtecksignal zur Akquisition
- S_{P}: Pulspaket
- S_{R}: Antwortsignal eines Detektors D im Zeitbereich
- S_{RF}: Signalverlauf im Frequenzraum der Gesamtheit der transformierten Antwortsignale S_{R}

## Patentansprüche

1. Verfahren zur Detektion von Objekten (6) längs eines Geleises (1) mit längs des Geleises (1) positionierten Detektoren (D₁, D₂, ..), wobei Signale von den Detektoren (D₁, D₂, ..) vorgängig bei Abwesenheit von Objekten gespeichert werden und Signale von den Detektoren (D₁, D₂, ..) zu einem durch die Detektion bestimmten Zeitpunkt erfasst und mit den gespeicherten Signalen verglichen werden,
**dadurch gekennzeichnet, dass**
A Antwortsignale (S_{R}) auf ein an Detektoren (D₁, D₂, ..) ausgesendetes Pulspaket (S_{P}) erfasst werden;
B die erfassten Antwortsignale (S_{R}) werden in ein Signal (S_{RF}, P₁, P₂, ..) im Frequenzraum transformiert;
C die in den Frequenzraum transformierten Antwortsignale (S_{RF}, P₁, P₂, ..) werden mit vorgängig gespeicherten Antwortsignalen verglichen, die bei gesicherter Abwesenheit eines Objektes (6) gemäss den Verfahrensschritten A und B gespeichert wurden, wobei eine festgestellte Ungleichheit als Vorhandensein eines Objektes (6) bewertet wird.

2. Verfahren nach Anspruch 1,
**dadurch gekennzeichnet, dass**
die Detektoren (D₁, D₂, ..) längs des Geleises (1) in frei wählbarer Sequenz (d₃₄, d₄₅, ..) positionierbar sind.

3. Verfahren nach Anspruch 1 oder 2,
**dadurch gekennzeichnet, dass**
die Detektoren (D₁, D₂, ..) neben dem Geleise (1) positionierbar sind.

4. Verfahren nach einem der Ansprüche 1 bis 3
**dadurch gekennzeichnet, dass**
für den Verfahrensschritt A vorgesehen ist, dass jeder Detektor (D₁, D₂, ..) nach dem Verfahren Nuclear Magnetic Resonance (NMR) arbeitet.

5. Verfahren nach Anspruch 4,
**dadurch gekennzeichnet, dass**
dass jeder Detektor (D₁, D₂, ..) eine einen Permanentmagneten (10) umgebende Gradientenspule (11), eine Sende/Empfangsspule (14) sowie eine Wasserprobe (12) aufweist.

6. Verfahren nach Anspruch 5,
**dadurch gekennzeichnet, dass**
dass jeder Detektor (D₁, D₂, ..) durch eine individuelle Windungszahl (N₁, N₂, ..) der Gradientenspule (11) gekennzeichnet ist.

7. Verfahren nach einem der Ansprüche 1 bis 6,
**dadurch gekennzeichnet, dass**
im Verfahrensschritt C die in den Frequenzraum transformierten Antwortsignale (S_{RF}, P₁, P₂, ..) den Detektoren (D₁, D₂, ..) zuordenbar ist.

8. Verfahren nach einem der Ansprüche 1 bis 7,
**dadurch gekennzeichnet, dass**
im Verfahrensschritt A Pulspakte (S_{P}) in einem festen Zeitraster ausgesandt werden, um eine langsam eintretende Veränderung zu erkennen.

9. Verfahren nach Anspruch 8,
**dadurch gekennzeichnet, dass**
dass im Verfahrensschritt C eine Auswahl von in den Frequenzraum transformierten Antwortsignalen (S_{RF}, P₁, P₂, ..) auf die in einem festen Zeitraster ausgesandten Pulspakte (S_{P}) gespeichert wird.

10. System, das Mittel enthält, um die Schritte des Verfahrens nach einem der Ansprüche 1 bis 9 auszuführen.
